# EUROPÄISCHE PATENTSCHRIFT

(11) **EP 3 842 361 B1**
(45) Veröffentlichungstag und Bekanntmachung des Hinweises auf die Patenterteilung: **06.09.2023**
(21) Anmeldenummer: 20213195.9
(22) Anmeldetag: 10.12.2020
(51) Int. Cl.: B65D 75/58, B65D 85/07

(54) **QUADERFÖRMIGE BEUTELPACKUNG UMFASSEND EINEN BEUTEL UND EINE MEHRZAHL VON DARIN AUFGENOMMENEN HYGIENEARTIKELN ODER KRANKENUNTERLAGEN ODER OP-ARTIKELN**
CUBE-SHAPED BAG PACKAGE COMPRISING A BAG AND A PLURALITY OF SANITARY ITEMS CONTAINED THEREIN OR MEDICAL RECORDS OR SURGICAL ITEMS
SACHET D'EMBALLAGE DE FORME PARALLÉLÉPIPÉDIQUE COMPRENANT UN SACHET ET UNE PLURALITÉ D'ARTICLES D'HYGIÈNE OU D'ALÈSES OU D'ARTICLES D'OPÉRATION LOGÉS DANS CELUI-CI

(30) Priorität: 23.12.2019 DE 102019135698
(43) Veröffentlichungstag der Anmeldung: 30.06.2021
(73) Patentinhaber: Paul Hartmann AG, 89522 Heidenheim (DE)
(72) Erfinder: Steiner, Michael, 89168 Niederstotzingen (DE); Böhmler, Andreas, 89518 Heidenheim (DE); Dannenmann, Petra, 89542 Herbrechtingen (DE); Sturm, Hartmut, 89542 Herbrechtingen (DE); Prüller, Nicole, 89522 Heidenheim (DE)
(74) Vertreter: DREISS Patentanwälte PartG mbB

(56) Entgegenhaltungen:
- WO-A1-2012/176078
- JP-A- 2010 189 036

## Beschreibung

Die Erfindung betrifft eine quaderförmige Beutelpackung umfassend einen Beutel und eine Mehrzahl von darin aufgenommenen in flächenhafte Konfiguration gebrachten und übereinander gestapelten Hygieneartikeln, insbesondere Windeln, Inkontinenzwindeln, Inkontinenzvorlagen, oder Krankenunterlagen oder OP-Artikeln, wobei der Beutel im befüllten und die eingebrachten Artikel umschließenden Zustand eine Vorderwand, eine dieser gegenüberliegende Rückwand, eine erste Seitenwand und eine dieser gegenüberliegende zweite Seitenwand, eine obere Wand und eine untere Wand umfasst, die vorzugsweise aus einem einzigen gefalteten und durch Schweißnähte gefügten Flachmaterialabschnitt gebildet sind, wobei der Beutel einen an die obere Wand angrenzenden Verstärkungsbereich in jeder der ersten und zweiten Seitenwand umfasst, wobei der Verstärkungsbereich der ersten und der zweiten Seitenwand jeweils dadurch gebildet ist, dass dort durch Einfalten des Flachmaterialabschnitts mehrere Lagen des Flachmaterialabschnitts aneinander anliegen, und wobei der Verstärkungsbereich der ersten und der zweiten Seitenwand jeweils wenigstens dreilagig ausgebildet und von übereinander gefalteten Bereichen des Flachmaterialabschnitts gebildet ist, nämlich von einem jeweiligen äußeren Lagenabschnitt, einem jeweiligen mittleren Lagenabschnitt und einem jeweiligen inneren Lagenabschnitt, wobei der Beutel einen durch eine Sollbruchlinie begrenzten manuell öffenbaren Zugriffsbereich in der ersten Seitenwand aufweist.

Derartige Beutelpackungen umfassend Hygieneartikel, wie insbesondere Windeln, sind beispielsweise aus WO 2012/176078 A1 vorbekannt. Im Übergang der oberen Wand zu der ersten und der zweiten Seitenwand wird durch Einfalten und damit einhergehender Taschenbildung die erwähnte Dreilagigkeit und damit ein Verstärkungsbereich des Beutels erreicht. Bei der vorbekannten Beutelpackung gemäß WO 2012/176078 erstreckt sich der manuell öffenbare Zugriffsbereich bzw. die diesen Zugriffsbereich begrenzenden Sollbruchlinien bis in den Verstärkungsbereich hinein. Zum manuellen Ergreifen und manuellen Öffnen des Zugriffsbereichs sind dort Eingriffsöffnungen für Finger des Benutzers ausgebildet, damit der Benutzer von außen beispielsweise mit zwei Fingern in den Beutel eingreifen und in der Folge die Sollbruchlinien aufbrechen und damit den Zugriffsbereich des Beutels entlang der Sollbruchlinien öffnen kann. Durch die exponierten und verhältnismäßig groß gestalteten Eingriffsöffnungen ist zusätzlich zu der fehlenden Dichtheit im Bereich der Sollbruchlinien eine nach diesseitigem Dafürhalten nicht optimale Abdichtung des Beutels gegeben.

Eine ähnliche Beutelpackung ist aus WO 2006/022869 A1 bekannt. EP 3 012 207 A1 beschreibt eine quaderförmige Beutelpackung mit einem wie eingangs beschriebenen Verstärkungsbereich. Die Druckschrift lehrt, anstelle von vorbekannten Entlastungsschnitten in einem inneren Lagenabschnitt des Verstärkungsbereichs einen räumlich begrenzten Schwächungsbereich vorzusehen, der im nicht geöffneten Zustand eine weitgehende Dichtheit gewährleistet, bei entsprechender Beanspruchung aber selbsttätig öffnet, um hierdurch das Aufreißen einer Seitennaht der Beutelpackung zu verhindern.

Es wurde anmelderseitig festgestellt, dass Beutelpackungen mit Hygieneartikeln einer zunehmend stärkeren Belastung ausgesetzt sind, und zwar insbesondere beim Befüllen der Beutel, insbesondere in schnelllaufenden Maschinen. Hierbei kann es nämlich zu einer starken Kompression der in den Innenraum des Beutels geblasenen oder eingesogenen Luft kommen, wenn die zunehmend stärker komprimierten Hygieneartikel in den Beutel hineinbewegt werden. Hierbei kann es vorkommen, dass die Beutel von einer Halterung "weggeblasen" werden. Dessen ungeachtet werden die typischerweise aus immer dünner werdenden Kunststofffolien gebildeten Flachmaterialabschnitte, aus denen die Beutel gebildet sind, beim Befüllen der Beutel aber auch danach infolge der durch die stärker komprimierten Hygieneartikel ausgeübten Kraft einer zunehmend höheren Spannung ausgesetzt. Hierbei kann es schon beim Befüllen des Beutels mit Hygieneartikeln zum ungewollten Öffnen von Schwächungsbereichen oder Sollbruchlinien kommen. Insbesondere der typischerweise spitz auslaufende Verstärkungsbereich in den beiden Seitenwänden wird dabei besonders im Bereich von dessen Spitze sehr starker Belastung ausgesetzt.

Andererseits kommt es gerade bei Hygieneartikeln, wie z.B. Inkontinenzartikeln, auf eine hygienische, d.h. weitestgehend geschlossene und dichte Verpackung an, damit die darin enthaltenen Hygieneartikel vor Verschmutzung und Umwelteinflüssen wirksam geschützt werden können. Daher sind die schon erwähnten Entlastungsschlitze oder Schwächungsbereiche üblicherweise räumlich stark begrenzt und nur in einem inneren Lagenabschnitt ausgebildet. Es wurde diesseits festgestellt, dass die bislang ergriffenen Maßnahmen nicht geeignet sind, einen wirksamen Druckausgleich während der Befüllung der Beutel, insbesondere in schnelllaufenden Maschinen, bereitzustellen.

Der vorliegenden Erfindung liegt die Aufgabe zugrunde, eine Beutelpackung vorzuschlagen, welche den vorstehend geschilderten Problemaspekten in höherem Maße gerecht wird als dies bei bekannten Beutelpackungen der Fall ist.

Diese Aufgabe wird ausgehend von einer quaderförmigen Beutelpackung der eingangs genannten Art erfindungsgemäß dadurch gelöst, dass in der zweiten Seitenwand wenigstens eine zwischen einem Innenraum und der Umgebung des Beutels kommunizierende Entlüftungsöffnung ausgebildet ist, dass die Entlüftungsöffnung in dem Verstärkungsbereich der zweiten Seitenwand ausgebildet ist, dass die Entlüftungsöffnung zumindest in dem äußeren oder mittleren Lagenabschnitt des Verstärkungsbereichs der zweiten Seitenwand, insbesondere in dem äußeren Lagenabschnitt und in dem mittleren Lagenabschnitt ausgebildet ist, und dass bei der ersten Seitenwand, bei der der Zugriffsbereich ausgebildet ist, keine Entlüftungsöffnung in dem äußeren oder mittleren Lagenabschnitt des Verstärkungsbereichs ausgebildet ist und dass zur Bildung der Entlüftungsöffnung Schnitte oder Schlitze in das Flachmaterial eingebracht sind.

Es wurde erfindungsgemäß festgestellt, dass dem geschilderten
Kompressionsproblem, insbesondere beim Befüllen des Beutels, wirksam dadurch begegnet werden kann, dass in dem äußeren und/oder in dem mittleren Lagenabschnitt des Verstärkungsbereichs wenigstens eine Entlüftungsöffnung ausgebildet ist. Dadurch, dass bei der ersten Seitenwand, bei der der Zugriffsbereich ausgebildet ist, keine Entlüftungsöffnung in dem äußeren oder mittleren Lagenabschnitt des Verstärkungsbereichs gebildet ist, wird auch sichergestellt, dass die betreffende Entlüftungsöffnung nicht als bestimmungsgemäßer Eingriffsbereich zum bestimmungsgemäßen Öffnen des Zugriffsbereichs missverstanden wird. Es wurde anmelderseitig nämlich festgestellt, dass bei nicht bestimmungsgemäßem Öffnen mittels einer solchen Entlüftungsöffnung im Verstärkungsbereich der ersten Seitenwand die Gefahr besteht, dass die Beutelpackung nicht an den vorgesehenen Schwächungslinien sondern insbesondere bei den oben bereits erwähnten immer dünner werdenden Kunststofffolien in der näheren Umgebung der Entlüftungsöffnung reißt, wodurch keine hinreichend große Zugriffsöffnung gebildet wird und die eingebrachten Artikel leicht bei der Entnahme beschädigt werden können. Weiter hat es sich gezeigt, dass die Ausbildung der Entlüftungsöffnung in dem äußeren und/oder mittleren Lagenabschnitt des Flachmaterialabschnitts einerseits beim Befüllvorgang eine wirksame Entlüftungsfunktion ausüben kann, dass jedoch andererseits durch Ausbildung der Entlüftungsöffnung in dem mehrschichtigen Verstärkungsbereich gleichwohl eine hohen hygienischen Anforderungen gerecht werdende Dichtwirkung oder Barriere gegen das Eindringen von Verschmutzungen und Umwelteinflüssen jeglicher Art gewährleistet ist. Dies wird darauf zurückgeführt, dass bei befülltem Beutel die um die Entlüftungsöffnungen herum liegenden bzw. die Entlüftungsöffnungen begrenzenden Wandungsbereiche unter Druck gegeneinander anliegen und so eine quasi labyrinthisch wirkende Abdichtung bewirken.

Es erweist sich aus den bereits genannten Gründen als vorteilhaft, dass bei der ersten Seitenwand außerhalb des Verstärkungsbereichs keine Entlüftungsöffnung ausgebildet ist. Auch ist es denkbar und vorteilhaft, dass bei der ersten Seitenwand überhaupt keine Entlüftungsöffnung ausgebildet ist. Weiter erweist es sich aus den schon genannten Gründen als vorteilhaft, dass bei der zweiten Seitenwand außerhalb des Verstärkungsbereichs keine Entlüftungsöffnung ausgebildet ist.

Wie schon erwähnt sind zur Bildung der Entlüftungsöffnung Schnitte oder Schlitze in das Flachmaterial eingebracht, so dass sich an die Schnitte oder Schlitze angrenzende Bereiche des Flachmaterials beim Befüllvorgang durch die Kompression der Luft ohne weiteres nach außen auslenken oder öffnen und so einen wirksamen Strömungsquerschnitt freigeben, damit die Entlüftungsfunktion gegeben ist. Die Abmessung derartiger Schnitte oder Schlitze liegt vorzugsweise im Bereich von wenigstens 3 mm, insbesondere wenigstens 5 mm, insbesondere wenigstens 8 mm und insbesondere höchstens 20 mm, insbesondere höchstens 15 mm und weiter insbesondere höchstens 12 mm. Die Schnitte oder Schlitze können einander kreuzförmig oder X-förmig überschneiden oder Y-förmig oder sternförmig von einem Zentrum ausgehend erstreckt sein, wobei dies nur vorteilhafte Ausführungsformen darstellt. Die Schnitte oder Schlitze können aber auch bogenförmig gekrümmt und insbesondere nahezu auf ihren Ausgangspunkt zurückgeführt sein, so dass eine Art Ventilklappe hierdurch gebildet wird.

Bei einer bevorzugten Ausführungsform der erfindungsgemäßen quaderförmigen Beutelpackung ist der Verstärkungsbereich in der Aufsicht auf die erste oder zweite Seitenwand durch Seiten eines Dreiecks begrenzt.

Nach einer weiteren Ausführungsform der Erfindung ist die quaderförmige Beutelpackung gekennzeichnet durch wenigstens zwei Entlüftungsöffnungen, von denen eine in Aufsicht auf die zweite Seitenwand auf einer Seite einer bei der zweiten Seitenwand angebrachten Seitennaht und die andere auf der anderen Seite der Seitennaht ausgebildet ist, insbesondere spiegelsymmetrisch zu der Seitennaht ausgebildet ist.

Zur Ausbildung des manuell öffenbaren Zugriffsbereichs erweist es sich als vorteilhaft, wenn der Zugriffsbereich durch voneinander beabstandete, insbesondere in Richtung von oben nach unten verlaufende Sollbruchlinien begrenzt ist. Diese Sollbruchlinien können gerade oder bogenförmig erstreckt sein. Bevorzugt verlaufen die Sollbruchlinien im Wesentlichen parallel zu der Seitennaht der ersten Seitenwand, jedoch ist auch ein nicht paralleler Verlauf denkbar.

Es erweist sich als vorteilhaft, wenn die Sollbruchlinien einen Abstand (D) von wenigstens 6 cm, insbesondere von wenigstens 8 cm, insbesondere von wenigstens 10 cm, insbesondere von wenigstens 11 cm und von höchstens 18 cm, insbesondere von höchstens 16 cm, insbesondere von höchstens 15 cm, insbesondere von höchstens 14 cm, insbesondere von höchstens 13 cm voneinander haben.

Weiter erweist es sich als vorteilhaft, wenn die Sollbruchlinien auf der einen bzw. auf der anderen Seite einer Naht, insbesondere auf der einen bzw. auf der anderen Seite einer in der ersten Seitenwand ausgebildeten Naht, verlaufen.

Um eine hinreichend groß bemessene Zugriffsöffnung ausbilden zu können, erweist es sich als vorteilhaft, wenn sich die Sollbruchlinien über wenigstens 30 %, insbesondere über wenigstens 40 %, insbesondere über wenigstens 50 %, insbesondere über wenigstens 60 % einer Höhe der ersten Seitenwand des Beutels erstrecken. Weiter erweist es sich als vorteilhaft, wenn sich die Sollbruchlinien über höchstens 90 %, insbesondere über höchstens 80 %, insbesondere höchstens 75 %, insbesondere über höchstens 70 % einer Höhe der ersten Seitenwand des Beutels erstrecken.

Die erfindungsgemäß ausgebildete quaderförmige Beutelpackung kann mit oder ohne ein zusätzliches Tragehilfsmittel bereitgestellt werden. Als Tragehilfsmittel eignen sich beispielsweise angefügte schlaufenbildende Streifenabschnitte, die sich dann im Wesentliche nach oben und wieder nach unten erstrecken und in an sich beliebiger Weise an dem Beutel festgelegt sind. Bei einer bevorzugten Ausführungsform umfasst ein Handgriff einen Streifenabschnitt, welcher den Beutel in einer Umfangsrichtung umgibt und an einen oberen Randabschnitt von Vorderwand, Rückwand und der ersten und zweiten Seitenwand angefügt ist, wobei der Streifenabschnitt zugleich einen die obere Wand überfangenden oder von der oberen Wand vorstehenden eine Schlaufe bildenden Griffsteg bildet.

Weitere Merkmale, Einzelheiten und Vorteile der erfindungsgemäßen Beutelpackung ergeben sich aus den beigefügten Patentansprüchen und aus der zeichnerischen Darstellung und nachfolgenden Beschreibung einer bevorzugten Ausführungsform der Erfindung.

In der Zeichnung zeigt:
- Figur 1: eine perspektivische, jedoch gleichwohl schematische Darstellung einer ersten Ausführungsform einer erfindungsgemäßen Beutelpackung umfassend einen Beutel mit darin angedeuteten gestapelten Artikeln;
- Figur 2: eine Draufsicht auf einen Flachmaterialabschnitt und eine angedeutete Flachmaterialbahn, von der dieser Flachmaterialabschnitt abtrennbar ist;
- Figuren 3a, b: eine Draufsicht (Figur 3a) auf den M-förmig gefalteten Flachmaterialabschnitt nach Figur 2 im Zuge der Herstellung des Beutels nach Figur 1 und eine Seitenansicht (Figur 3b) in Richtung des Pfeils 3b in Figur 3a;
- Figuren 4a, b: eine Seitenansicht des auf Quaderform gebrachten Flachmaterialabschnitts nach Figur 3 in Richtung der Pfeile 4a, 4b in Figur 1 (unbefüllt mit noch offenem Boden); und
- Figuren 5a, 5b: eine Figur 3 entsprechende Darstellung des M-förmig gefalteten Flachmaterialabschnitts mit einem zusätzlichen Handgriffelement im ungefügten bzw. gefügten Zustand.

Figur 1 zeigt eine erfindungsgemäße quaderförmige Beutelpackung 2 umfassend einen Beutel 4 und eine Mehrzahl von darin aufgenommenen in flächenhafte Konfiguration gebrachten und übereinander gestapelten Artikeln, insbesondere Hygieneartikeln 6, wie insbesondere Windeln. Der Beutel 4 ist im beispielhaft und bevorzugt dargestellten Fall aus einem einzigen Flachmaterialabschnitt 8, insbesondere und vorzugsweise aus einem thermoplastischen Folienmaterial, durch Falten und Fügen gebildet. Ein solcher Flachmaterialabschnitt 8 ist in der Draufsicht in Figur 2 dargestellt, wobei zudem eine endlose in einer Richtung 10 erstreckte und einer Maschine zuführbare Flachmaterialbahn 12 angedeutet ist, von der der Flachmaterialabschnitt 8 abtrennbar ist, was aber rein beispielhaft zu verstehen ist. Der aus dem Flachmaterialabschnitt 8 hergestellte Beutel 4 umfasst im befüllten und die eingebrachten Hygieneartikel 6 umschließenden Zustand eine Vorderwand 14, eine dieser gegenüberliegende Rückwand 16, eine erste Seitenwand 18 und eine dieser gegenüberliegende zweite Seitenwand 20, sowie eine obere Wand 22 und eine untere Wand 24. Die den vorausgehend genannten Wänden entsprechenden Bereiche des Flachmaterialabschnitts 8 sind in Figur 2 mit denselben Bezugszeichen versehen. Die gestrichelten und strichpunktierten Linien in Figur 2 stellen Faltlinien im Zuge der Herstellung des Beutels 4 bzw. der erfindungsgemäßen Beutelpackung 2 dar. Ausgehend von Figur 2 wird der Flachmaterialabschnitt 8 in die in Figuren 3a, b dargestellte gefaltete Konfiguration gebracht. Dabei wird der Flachmaterialabschnitt 8 um drei Faltlinien gefaltet, so dass eine M-förmig gefaltete Konfiguration entsteht, die in Figur 3b dargestellt ist. Zwei in Figur 2 dargestellte Faltlinien 26 und 28 bilden dabei die Spitzen der M-Form, und eine dazwischen liegende in Figur 2 strichpunktiert dargestellte Faltlinie 30 bildet den mittigen dazwischen liegenden Scheitelpunkt der M-Form.

Man erkennt in Figur 1 einen durch eine Sollbruchlinie 32 begrenzten manuell öffenbaren Zugriffsbereich 34 in der ersten Seitenwand 18. Diese Sollbruchlinie 32 ist in Figur 3a ebenfalls dargestellt. Sie kann in dem auf M-Form gefalteten Zustand der Figur 3a in den gefalteten Flachmaterialabschnitt 8 eingebracht werden. Es wäre aber auch denkbar, dass diese Sollbruchlinie 32 bereits in den noch ebenen Flachmaterialabschnitt 8 eingebracht ist. Diese Variante ist durch eine punktierte Linie 32 in Figur 2 beispielhaft angedeutet.

In dem in Figur 3a dargestellten M-förmig gefalteten Zustand des Flachmaterialabschnitts 8 werden an beidseitigen Längskanten Seitennähte 36 in Form einer Schweißverbindung angebracht. Diese Seitennähte 36 erstrecken sich in dem 4-lagigen streifenförmigen Bereich 42 durch alle vier übereinanderliegende Schichten, d.h. diese vier Schichten werden durch die betreffende Seitennaht linienförmig miteinander verbunden. Die Anbringung der Seitennähte 36 kann auch zur Vereinzelung, d.h. zur Abtrennung des Flachmaterialabschnitts 8 von der in Figur 2 angedeuteten endlosen Flachmaterialbahn 12 eingesetzt werden.

In Figur 1 ist weiter ein an die obere Wand 22 anschließender ungefähr dreieckförmiger Verstärkungsbereich 40 in jeder der ersten und zweiten Seitenwand 18, 20 angedeutet. Dieser Verstärkungsbereich 40 ist durch eine Mehrlagigkeit des die Seitenwand 18, 20 bildenden Flachmaterials realisiert, wie er sich ergibt, wenn der in Figur 3a auf M-Form gefaltete Flachmaterialabschnitt 8 durch Formvorrichtungen und insbesondere durch Einblasen von Luft im Wesentlichen auf die spätere Quaderform gebracht wird. Der in Figur 3a obere vierlagige streifenförmige Bereich 42 wird dabei entfaltet und es bilden sich hierbei im Inneren des Beutels 4 Faltlinien 44, 46, die auch in Figur 2 angedeutet sind. Sie begrenzen den dreieckförmigen Verstärkungsbereich 40, innerhalb dessen die betreffende Seitenwand 18 und 20 durch drei aneinander anliegende Lagen des Materials des Flachmaterialabschnitts 8 gebildet ist, und zwar von einem äußeren Lagenabschnitt 48, von einem mittleren Lagenabschnitt 50 und von einem inneren Lagenabschnitt 52.

Wie insbesondere aus Figuren 1 und 3a ersichtlich ist in der zweiten Seitenwand 20 wenigstens eine und im beispielhaft dargestellten Fall zwei zwischen einem Innenraum 54 und der Umgebung des Beutels 4 kommunizierende Entlüftungsöffnungen 56 ausgebildet. Diese Entlüftungsöffnungen 56 sind innerhalb des Verstärkungsbereichs 40 ausgebildet. Sie werden vorzugsweise in den Flachmaterialabschnitt 8 eingebracht, wenn dieser auf M-Form gefaltet ist. Die Entlüftungsöffnung 56 kann dann durch einen einzigen Stanz- oder Schneidvorgang durch alle vier aneinander angrenzenden Lagenabschnitte der M-Form ausgebildet werden. Dies sind in der Faltsituation der Figur 3a der äußere Lagenabschnitt 48 und der mittlere Lagenabschnitt 50.

Die Entlüftungsöffnungen 56 sind im beispielhaft dargestellten Fall von zwei einander kreuzenden Schnitten oder Schlitzen 58 gebildet, welche durch den äußeren Lagenabschnitt 48 und den mittleren Lagenabschnitt 50 hindurchgehen. Auf diese beispielhafte und bevorzugte Weise wird also kein flächenhaftes Material aus diesen Lagenabschnitten 48, 50 herausgestanzt, sondern es werden lediglich die Schnitte oder Schlitze 58 eingebracht. Wenn der Innenraum 54 des Beutels 4 auf Quaderform aufgefaltet bzw. aufgeblasen wird, so können infolge des innerhalb des Beutels herrschenden Drucks diejenigen die Schnitte oder Schlitze 58 begrenzenden Bereiche der Lagenabschnitte 48, 50 nach außen ausgelenkt werden, so dass sich ein lichter Strömungsquerschnitt ergibt, durch den Luft in die Umgebung des Beutels 4 entweichen kann. Dies erweist sich insbesondere als vorteilhaft, wenn der Beutel 4 im auf Quaderform gebrachten Zustand, jedoch noch mit unten offenem Boden, in Richtung eines Pfeils 60 (Figuren 4a, b) mit übereinander gestapelten Hygieneartikeln 6 befüllt wird.

Vorzugsweise sind Entlüftungsöffnungen 56 nur in dem äußeren und/oder mittleren Lagenabschnitt 48, 50 des Verstärkungsbereichs 40 der zweiten Seitenwand 20, also im Bereich der Mehrlagigkeit der Wandmaterialien des Beutels 4, ausgebildet. Hierdurch kann im befüllten Zustand des Beutels 4, also bei der beanspruchten Beutelpackung 2, trotz vorhandener makroskopischer Entlüftungsöffnungen eine für praktische Anwendungen zufriedenstellende Dichtheit realisiert werden, obschon die Entlüftungsöffnungen während des Befüllens des Beutels 4 für hinreichende Entlüftung sorgen können, damit es nicht zum Aufreißen des Flachmaterials oder zum Aufbrechen seiner Nähte kommt.

Nach dem Befüllen des Beutels 4 mit Artikeln, insbesondere Hygieneartikeln 6, wird die untere Wand 24, vorzugsweise durch eine Schweißverbindung, geschlossen und damit die Beutelpackung 2 fertiggestellt.

Figuren 5a, b verdeutlichen die Ausstattung der quaderförmigen Beutelpackung mit einem Handgriff 62. Gemäß Figur 5a umfasst der Handgriff beispielhaft zwei übereinanderliegende Streifenabschnitte 64 eines Flachmaterials, die wie beispielhaft dargestellt schon vorkonturiert sind und beispielhaft eine Grifföffnung 66 aufweisen. Die Streifenabschnitte 64 werden an den auf M-Form gefalteten Flachmaterialabschnitt 8 in Überlappung gebracht und wie in Figur 5b angedeutet über eine Klebe- oder vorzugsweise eine Schweißverbindung 68 an dem auf M-Form gefalteten Flachmaterialabschnitt 8 an einander gegenüberliegenden Seiten fixiert. Während dieses Vorgangs ist in den Scheitel der M-Form vorzugsweise ein Trennmittel eingebracht, um zu verhindern, dass alle Lagen miteinander verschweißt werden. Wenn erst im Anschluss hieran die Seitennaht 36 angebracht wird, so lassen sich hierdurch auch die beiden übereinander zugeführten Streifenabschnitte 64 in vorteilhafter Weise miteinander verbinden. Auch am Rand des nach oben stehenden Griffstegs 70 des Streifenabschnitts 64 kann eine Fügelinie, insbesondere Schweißnaht 72, angebracht sein.

## Patentansprüche

1. Quaderförmige Beutelpackung (2) umfassend einen Beutel (4) und eine Mehrzahl von darin aufgenommenen in flächenhafte Konfiguration gebrachten und übereinander gestapelten Hygieneartikeln (6), insbesondere Windeln, Inkontinenzwindeln, Inkontinenzvorlagen, oder Krankenunterlagen oder OP Artikeln, wobei der Beutel (4) im befüllten und die eingebrachten Artikel umschließenden Zustand eine Vorderwand (14), eine dieser gegenüberliegende Rückwand (16), eine erste Seitenwand (18) und eine dieser gegenüberliegende zweite Seitenwand (20), eine obere Wand (22) und eine untere Wand (24) umfasst, die vorzugsweise aus einem einzigen gefalteten und durch Schweißnähte gefügten Flachmaterialabschnitt (8) gebildet sind, wobei der Beutel (4) einen an die obere Wand (22) angrenzenden Verstärkungsbereich (40) in jeder der ersten und zweiten Seitenwand (18, 20) umfasst, wobei der Verstärkungsbereich (40) der ersten und der zweiten Seitenwand (18, 20) jeweils dadurch gebildet ist, dass dort durch Einfalten des Flachmaterialabschnitts (8) mehrere Lagen des Flachmaterialabschnitts (8) aneinander anliegen, und wobei der Verstärkungsbereich (40) der ersten und der zweiten Seitenwand (18, 20) jeweils wenigstens dreilagig ausgebildet und von übereinander gefalteten Bereichen des Flachmaterialabschnitts (8) gebildet ist, nämlich von einem jeweiligen äußeren Lagenabschnitt (48), einem jeweiligen mittleren Lagenabschnitt (50) und einem jeweiligen inneren Lagenabschnitt (52), wobei der Beutel (4) einen durch eine Sollbruchlinie (32) begrenzten manuell öffenbaren Zugriffsbereich (34) in der ersten Seitenwand (18) aufweist, **dadurch gekennzeichnet, dass** in der zweiten Seitenwand (20) wenigstens eine zwischen einem Innenraum (54) und der Umgebung des Beutels (4) kommunizierende Entlüftungsöffnung (56) ausgebildet ist, dass die Entlüftungsöffnung (56) in dem Verstärkungsbereich (40) der zweiten Seitenwand (20) ausgebildet ist, dass die Entlüftungsöffnung (56) zumindest in dem äußeren oder mittleren Lagenabschnitt (48, 50) des Verstärkungsbereichs (40) der zweiten Seitenwand (20), insbesondere in dem äußeren Lagenabschnitt (48) und in dem mittleren Lagenabschnitt (50) ausgebildet ist, und dass bei der ersten Seitenwand (18), bei der der Zugriffsbereich (34) ausgebildet ist, keine Entlüftungsöffnung in dem äußeren oder mittleren Lagenabschnitt (48, 50) des Verstärkungsbereichs (40) ausgebildet ist und dass zur Bildung der Entlüftungsöffnung (56) Schnitte oder Schlitze (58) in das Flachmaterial eingebracht sind.

2. Quaderförmige Beutelpackung (2) nach Anspruch 1, **dadurch gekennzeichnet, dass** bei der zweiten Seitenwand (20) außerhalb des Verstärkungsbereichs (40) keine Entlüftungsöffnung ausgebildet ist.

3. Quaderförmige Beutelpackung (2) nach Anspruch 1 oder 2, **dadurch gekennzeichnet, dass** bei der ersten Seitenwand (18) außerhalb des Verstärkungsbereichs keine Entlüftungsöffnung (40) ausgebildet ist.

4. Quaderförmige Beutelpackung (2) nach einem oder mehreren der vorstehenden Ansprüche, **dadurch gekennzeichnet, dass** die Schnitte oder Schlitze (58) eine Abmessung von wenigstens 3 mm, insbesondere wenigstens 5 mm, insbesondere wenigstens 8 mm und insbesondere höchstens 20 mm, insbesondere höchstens 15 mm und weiter insbesondere höchstens 12 mm aufweisen.

5. Quaderförmige Beutelpackung (2) nach einem oder mehreren der vorstehenden Ansprüche, **gekennzeichnet durch** eine Entlüftungsöffnung (56), die durch Schnitte oder Schlitze (58) gebildet ist, die einander überschneiden, insbesondere kreuzförmig oder X-förmig überschneiden oder Y-förmig oder sternförmig von einem Zentrum ausgehend erstreckt sind.

6. Quaderförmige Beutelpackung (2) nach einem oder mehreren der vorstehenden Ansprüche, **dadurch gekennzeichnet, dass** die Schnitte oder Schlitze (58) bogenförmig gekrümmt sind und insbesondere nahezu auf ihren Ausgangspunkt zurückgeführt sind, so dass eine Art Ventilklappe hierdurch gebildet wird.

7. Quaderförmige Beutelpackung (2) nach einem oder mehreren der vorstehenden Ansprüche, **dadurch gekennzeichnet, dass** der Verstärkungsbereich (40) in der Aufsicht auf die erste oder zweite Seitenwand (18, 20) durch Seiten eines Dreiecks begrenzt ist.

8. Quaderförmige Beutelpackung (2) nach einem oder mehreren der vorstehenden Ansprüche, **gekennzeichnet durch** wenigstens zwei Entlüftungsöffnungen (56), von denen eine in Aufsicht auf die zweite Seitenwand (20) auf einer Seite einer bei der zweiten Seitenwand (20) angebrachten Seitennaht (36) und die andere (56) auf der anderen Seite der Seitennaht (36) ausgebildet ist, insbesondere spiegelsymmetrisch zu der Seitennaht (36) ausgebildet ist.

9. Quaderförmige Beutelpackung (2) nach einem oder mehreren der vorstehenden Ansprüche, **dadurch gekennzeichnet, dass** der Zugriffsbereich (34) durch voneinander beabstandete, insbesondere in Richtung von oben nach unten verlaufende Sollbruchlinien (32) begrenzt ist.

10. Quaderförmige Beutelpackung (2) nach Anspruch 9, **dadurch gekennzeichnet, dass** die Sollbruchlinien (32) einen Abstand (D) von wenigstens 6 cm, insbesondere von wenigstens 8 cm, insbesondere von wenigstens 10 cm, insbesondere von wenigstens 11 cm und von höchstens 18 cm, insbesondere von höchstens 16 cm, insbesondere von höchstens 15 cm, insbesondere von höchstens 14 cm, insbesondere von höchstens 13 cm voneinander haben.

11. Quaderförmige Beutelpackung (2) nach Anspruch 9 oder 10, **dadurch gekennzeichnet, dass** die Sollbruchlinien (32) auf der einen bzw. auf der anderen Seite einer Naht, insbesondere einer in der ersten Seitenwand (18) ausgebildeten Seitennaht (36), verlaufen.

12. Quaderförmige Beutelpackung (2) nach Anspruch 9, 10 oder 11, **dadurch gekennzeichnet, dass** sich die Sollbruchlinien (32) über wenigstens 30 %, insbesondere über wenigstens 40 %, insbesondere wenigstens 50 %, insbesondere über wenigstens 60 % einer Höhe der ersten Seitenwand des Beutels erstrecken.

13. Quaderförmige Beutelpackung (2) nach Anspruch 9, 10, 11 oder 12, **dadurch gekennzeichnet, dass** sich die Sollbruchlinien über höchstens 90 %, insbesondere über höchstens 80 %, insbesondere höchstens 75 %, insbesondere über höchstens 70 % einer Höhe der ersten Seitenwand des Beutels erstrecken.

14. Quaderförmige Beutelpackung (2) nach einem oder mehreren der vorstehenden Ansprüche, **gekennzeichnet durch** einen an den Beutel (4) angefügten Handgriff (62) .

15. Quaderförmige Beutelpackung (2) nach Anspruch 14, **dadurch gekennzeichnet, dass** der Handgriff (62) einen Streifenabschnitt (64) umfasst, welcher den Beutel (4) in einer Umfangsrichtung umgibt und an einen oberen Randabschnitt von Vorderwand (14), Rückwand (16) und der ersten und zweiten Seitenwand (18, 20) angefügt ist, und wobei der Streifenabschnitt (64) zugleich einen die obere Wand (22) überfangenden oder von der oberen Wand (22) vorstehenden eine Schlaufe bildenden Griffsteg (70) bildet.

## Claims

1. A cuboid bag pack (2) comprising a bag (4) and a plurality of sanitary articles (6) accommodated therein, brought into a planar configuration and stacked on top of one another, in particular diapers, incontinence diapers, incontinence pads, or incontinence underlays or surgical articles, wherein the bag (4), when in the filled state surrounding the introduced articles, comprises a front wall (14), a rear wall (16) opposite thereto, a first side wall (18) and a second side wall (20) opposite thereto, an upper wall (22) and a lower wall (24), which are preferably formed from a single folded sheet-material portion (8) joined by weld seams, wherein the bag (4) comprises a reinforcement region (40) adjacent to the upper wall (22) in each of the first and second side walls (18, 20), wherein the reinforcement region (40) of the first and second side walls (18, 20) is formed in each case in that a plurality of layers of the sheet-material portion (8) abut against each other there as a result of folding the sheet-material portion (8), and wherein the reinforcement region (40) of the first and second side walls (18, 20) is formed at least in three layers and from regions of the sheet-material portion (8) folded over one another, specifically from a relevant outer layer portion (48), a relevant central layer portion (50) and a relevant inner layer portion (52), wherein the bag (4) comprises a manually openable access region (34) in the first side wall (18) that is delimited by a predetermined breaking line (32), **characterized in that** at least one vent opening (56) communicating between an interior space (54) and the surroundings of the bag (4) is formed in the second side wall (20), **in that** the vent opening (56) is formed in the reinforcement region (40) of the second side wall (20), **in that** the vent opening (56) is formed at least in the outer or middle layer portion (48, 50) of the reinforcement region (40) of the second side wall (20), in particular in the outer layer portion (48) and in the middle layer portion (50), and **in that** in the case of the first side wall (18), in which the access region (34) is formed, no vent opening is formed in the outer or middle layer portion (48, 50) of the reinforcement region (40) and **in that** incisions or slits (58) are introduced into the sheet material to form the vent opening (56).

2. The cuboid bag pack (2) according to claim 1, **characterized in that** in the case of the second side wall (20), no vent opening is formed outside the reinforcement region (40).

3. The cuboid bag pack (2) according to claim 1 or 2, **characterized in that** in the case of the first side wall (18), no vent opening (40) is formed outside the reinforcement region.

4. The cuboid bag pack (2) according to one or more of the preceding claims, **characterized in that** the incisions or slits (58) have a dimension of at least 3 mm, in particular at least 5 mm, in particular at least 8 mm and in particular at most 20 mm, in particular at most 15 mm and more in particular at most 12 mm.

5. The cuboid bag pack (2) according to one or more of the preceding claims, **characterized by** a vent opening (56) formed by incisions or slits (58) that intersect one another, in particular intersect in the shape of a cross or an X, or extend in the shape of a Y or a star starting from a center.

6. The cuboid bag pack (2) according to one or more of the preceding claims, **characterized in that** the incisions or slits (58) are curved in an arc shape and, in particular, are guided back almost to their starting point, so that a type of valve flap is thereby formed.

7. The cuboid bag pack (2) according to one or more of the preceding claims, **characterized in that** the reinforcement region (40) is delimited in plan view of the first or second side wall (18, 20) by sides of a triangle.

8. The cuboid bag pack (2) according to one or more of the preceding claims, **characterized by** at least two vent openings (56), one of which in plan view of the second side wall (20) is formed on one side of a side seam (36) attached to the second side wall (20), and the other (56) of which is formed on the other side of the side seam (36), in particular in mirror symmetry with respect to the side seam (36).

9. The cuboid bag pack (2) according to one or more of the preceding claims, **characterized in that** the access region (34) is delimited by predetermined breaking lines (32) which are spaced apart from one another, in particular running from top to bottom.

10. The cuboid bag pack (2) according to claim 9, **characterized in that** the predetermined breaking lines (32) are at a distance (D) of at least 6 cm, in particular of at least 8 cm, in particular of at least 10 cm, in particular of at least 11 cm and of at most 18 cm, in particular of at most 16 cm, in particular of at most 15 cm, in particular of at most 14 cm, in particular of at most 13 cm, from one another.

11. The cuboid bag pack (2) according to claim 9 or 10, **characterized in that** the predetermined breaking lines (32) run on the one or on the other side of a seam, in particular of a side seam (36) formed in the first side wall (18).

12. The cuboid bag pack (2) according to claim 9, 10 or 11, **characterized in that** the predetermined breaking lines (32) extend over at least 30%, in particular over at least 40%, in particular at least 50%, in particular over at least 60%, of a height of the first side wall of the bag.

13. The cuboid bag pack (2) according to claim 9, 10, 11 or 12, **characterized in that** the predetermined breaking lines extend over at most 90%, in particular over at most 80%, in particular at most 75%, in particular over at most 70%, of a height of the first side wall of the bag.

14. The cuboid bag pack (2) according to one or more of the preceding claims, **characterized by** a handle (62) attached to the bag (4).

15. The cuboid bag pack (2) according to claim 14, **characterized in that** the handle (62) comprises a strip portion (64) which surrounds the bag (4) in a circumferential direction and is attached to an upper edge portion of the front wall (14), rear wall (16) and the first and second side walls (18, 20), and wherein the strip portion (64) at the same time forms a handle connecting piece (70) covering the upper wall (22) or protruding from the upper wall (22) and forming a loop.

## Revendications

1. Emballage parallelépipédique en forme de sachet (2), comprenant un sachet (4) et une pluralité d'articles hygiéniques (6) qui y sont disposés en configuration plate et empilés les uns sur les autres, en particulier des couches, couches pour incontinence, protections pour incontinence, ou alèses pour malades ou articles d'opération, dans lequel le sachet (4) comprend, dans l'état rempli et enveloppant les articles, une paroi avant (14), une paroi arrière (16) opposée à celle-ci, une première paroi latérale (18) et une seconde paroi latérale (20) opposée à celle-ci, une paroi supérieure (22) et une paroi inférieure (24), lesquelles sont formées à partir d'une seule partie de matériau plat (8) pliée et assemblée par soudure, dans lequel le sachet (4) comprend, dans chacune desdits première et seconde parois latérales (18, 20), une zone de renfort (40) adjacente à la paroi supérieure (22), dans lequel la zone de renfort (40) de la première et de la seconde paroi latérale (18, 20) est formée de telle forte que plusieurs couches de la partie de matériau plat (8) y sont attenantes du fait de plier la partie de matériau plat (8), et dans lequel la zone de renfort (40) des première et seconde parois latérales (18, 20) comporte respectivement au moins trois couches et est formée par des zones repliées l'une sur l'autre de la partie de matériau plat (8), notamment par une partie de couche (48) extérieure respective, une partie de couche (50) médiane respective et une partie de couche (52) intérieure respective, dans lequel le sachet (4) présente, dans la première paroi latérale (18), une zone d'accès (34) délimitée par une ligne de rupture (32) et pouvant être ouverte manuellement, **caractérisé en ce que**, dans la seconde paroi latérale (20), il est réalisé au moins une ouverture d'aération (56) pour la communication entre un espace intérieur (54) et l'environnement du sachet (4), **en ce que** l'ouverture d'aération (56) est réalisée dans la zone de renfort (40) de la seconde paroi latérale (20), **en ce que** l'ouverture d'aération (56) est réalisée au moins dans la partie de couche (48, 50) extérieure ou médiane de la zone de renfort (40) de la seconde paroi latérale (20), en particulier dans la partie de couche extérieure (48) et dans la partie de couche médiane (50), **en ce que**, sur la première paroi latérale (18) où la zone d'accès (34) est réalisée, aucune ouverture d'aération n'est réalisée dans la partie de couche (48, 50) extérieure ou médiane de la zone de renfort (40), et **en ce que**, pour la formation de l'ouverture d'aération (56), des découpes ou des fentes (58) sont réalisées dans le matériau plat.

2. Emballage parallelépipédique en forme de sachet (2) selon la revendication 1, **caractérisé en ce qu'**aucune ouverture d'aération n'est réalisée sur la seconde paroi latérale (20) à l'extérieur de la zone de renfort (40) .

3. Emballage parallelépipédique en forme de sachet (2) selon la revendication 1 ou 2, **caractérisé en ce qu'**aucune ouverture d'aération (40) n'est réalisée sur la première paroi latérale (18) à l'extérieur de la zone de renfort.

4. Emballage parallelépipédique en forme de sachet (2) selon l'une ou plusieurs des revendications précédentes, **caractérisé en ce que** les découpes ou fentes (58) présentent une dimension d'au moins 3 mm, en particulier d'au moins 5 mm, en particulier d'au moins 8 mm et en particulier d'au plus 20 mm, en particulier d'au plus 15 mm et encore plus particulièrement d'au plus 12 mm.

5. Emballage parallelépipédique en forme de sachet (2) selon l'une ou plusieurs des revendications précédentes, **caractérisé par** une ouverture d'aération (56) formée par des découpes ou fentes (58) qui se chevauchent, qui se chevauchent en particulier en forme de croix ou de X ou s'étendent en forme de Y ou d'étoile à partir d'un point central.

6. Emballage parallelépipédique en forme de sachet (2) selon l'une ou plusieurs des revendications précédentes, **caractérisé en ce que** des découpes ou fentes (58) sont incurvées en arc et sont en particulier ramenées à leur point de départ de façon à former une sorte de clapet.

7. Emballage parallelépipédique en forme de sachet (2) selon l'une ou plusieurs des revendications précédentes, **caractérisé en ce que** la zone de renfort (40) est limitée par des côtés d'un triangle en vue de dessus sur la première ou la seconde paroi latérale (18, 20).

8. Emballage parallelépipédique en forme de sachet (2) selon l'une ou plusieurs des revendications précédentes, **caractérisé par** au moins deux ouvertures d'aération (56) dont une est réalisée, en vue de dessus sur la seconde paroi latérale (20), sur un côté d'une couture latérale (36) placée sur la seconde paroi latérale (20), et l'autre (56) est réalisée sur l'autre côté de la couture latérale (36), en particulier réalisée en symétrie spéculaire par rapport à la couture latérale (36).

9. Emballage parallelépipédique en forme de sachet (2) selon l'une ou plusieurs des revendications précédentes, **caractérisé en ce que** la zone d'accès (34) est délimitée par des lignes de rupture (32) espacées l'une à l'autre, s'étendant en particulier du haut vers le bas.

10. Emballage parallelépipédique en forme de sachet (2) selon la revendication 9, **caractérisé en ce que** les lignes de rupture (32) présentent entre elles une distance (D) d'au moins 6 cm, en particulier d'au moins 8 cm, en particulier d'au moins 10 cm, en particulier d'au moins 11 cm et d'au plus 18 cm, en particulier d'au plus 16 cm, en particulier d'au plus 15 cm, en particulier d'au plus 14 cm, en particulier d'au plus 13 cm.

11. Emballage parallelépipédique en forme de sachet (2) selon la revendication 9 ou 10, **caractérisé en ce que** les lignes de rupture (32) s'étendent sur un côté ou sur l'autre côté d'une couture, en particulier d'une couture latérale (36) réalisée sur la première paroi latérale (18).

12. Emballage parallelépipédique en forme de sachet (2) selon la revendication 9, 10 ou 11, **caractérisé en ce que** les lignes de rupture (32) s'étendent sur au moins 30 %, en particulier sur au moins 40 %, en particulier au moins 50 %, en particulier sur au moins 60 % d'une hauteur de la première paroi latérale du sachet.

13. Emballage parallelépipédique en forme de sachet (2) selon la revendication 9, 10, 11 ou 12, **caractérisé en ce que** les lignes de rupture s'étendent sur au plus 90 %, en particulier sur au plus 80 %, en particulier au plus 75 %, en particulier sur au plus 70 % d'une hauteur de la première paroi latérale du sachet.

14. Emballage parallelépipédique en forme de sachet (2) selon l'une ou plusieurs des revendications précédentes, **caractérisé par** une poignée (62) attachée au sachet (4).

15. Emballage parallelépipédique en forme de sachet (2) selon la revendication 14, **caractérisé en ce que** la poignée (62) comprend une partie bande (64) qui entoure le sachet (4) dans une direction circonférentielle et est jointe à une partie périphérique supérieure de paroi avant (14), de paroi arrière (16) et de la première et la seconde paroi latérale (18, 20), et dans lequel la partie bande (64) forme en même temps une barrette de saisie (70) recouvrant la paroi supérieure (22) ou formant une boucle dépassant de la paroi supérieure (22).
